# EUROPÄISCHE PATENTSCHRIFT

(11) **EP 3 001 434 B1**
(45) Veröffentlichungstag und Bekanntmachung des Hinweises auf die Patenterteilung: **10.06.2020**
(21) Anmeldenummer: 14186769.7
(22) Anmeldetag: 29.09.2014
(51) Int. Cl.: H01F 27/12, H01F 27/14

(54) **Radiator zur Kühlung einer Kühlflüssigkeit eines Transformators**
Radiator for cooling a coolant liquid of a transformer
Radiateur destiné au refroidissement d'un liquide de refroidissement d'un transformateur

(43) Veröffentlichungstag der Anmeldung: 30.03.2016
(73) Patentinhaber: Siemens Aktiengesellschaft, 80333 München (DE)
(72) Erfinder: Janik, Uwe, 91560 Heilsbronn (DE)

(56) Entgegenhaltungen:
- DE-C2- 10 010 737
- DE-U- 1 971 624
- GB-A- 879 200
- JP-A- S5 249 418

## Beschreibung

Die Erfindung betrifft einen Radiator zur Kühlung einer Kühlflüssigkeit eines Transformators mit mehreren parallel zu einer Längsachse des Radiators verlaufenden Kühlrohren zur Aufnahme von Kühlflüssigkeit.

Transformatoren unterliegen generell der Alterung und dem Verschleiß, insbesondere wenn sie, beispielsweise bei einer Verwendung auf Offshore-Plattformen, verstärkt der Gefahr von Korrision ausgesetzt sind. Daher werden an Transformatoren regelmäßig sowie ereignisbedingt Wartungsarbeiten durchgeführt. Flüssigkeitsgekühlte Transformatoren weisen in der Regel Ausdehnungsgefäße auf, die der Aufnahme von Kühlflüssigkeit, in der Regel von Transformatorenöl, dienen, um thermische Expansionen der Kühlflüssigkeit zu kompensieren. Zum Transport von Kühlflüssigkeit zwischen einem Ausdehnungsgefäß und dem Transformatorkessel weist ein derartiger Transformator außerdem Kühlflüssigkeitsleitungen auf. Sowohl das Ausdehnungsgefäß als auch die Kühlflüssigkeitsleitungen erhöhen die Umwelteinflüssen ausgesetzte Oberfläche eines Transformators und damit dessen Anfälligkeit für Schädigungen durch diese Umwelteinflüsse und dadurch auch den Bedarf an Wartungs- und Reparaturarbeiten. Außerdem verursacht ein Ausdehnungsgefäß prinzipbedingt einen Kontakt zwischen der Kühlflüssigkeit und der Umgebung, was auf Dauer die Kühlflüssigkeit und damit in Kontakt stehende Bauteile beeinträchtigen kann.

DE 1971624 U offenbart membranartige Kühlelemente, die an ein Transformatorengehäuse angeschlossen sind, Öl des Transformators aufnehmen und sich entsprechend der Volumenänderung des Öls ausdehnen und zusammenziehen.

DE 10010737 C2 offenbart einen Radiator für einen elektrischen Transformator mit zwei mit einer Mehrzahl von Sicken versehenen Blechen, die in den Sicken miteinander verbunden sind, und die Hohlräume mit einem daraus resultierenden Volumen bilden, wobei die beiden Bleche in den Sicken derart miteinander verbunden sind, dass das Volumen der Hohlräume über eine Mehrzahl von Ausbauchungen vergrößerbar ist.

Aus der GB 879200 ist ein Radiator zur Kühlung einer Kühlflüssigkeit eines Transformators bekannt, der parallel zueinander verlaufende Kühlrohre aufweist. Die Kühlrohre sind durch einen Zwischenabschnitt voneinander beabstandet und weisen im Querschnitt eine ovale Form auf. Der Radiator ist aus Stahl gefertigt. Bei einem Übergang der Kühlflüssigkeit vom flüssigen in den festen Aggregatszustand wird eine ausreichend stabile Elastizität bereitgestellt, so dass irreparable Schäden vermieden sind.

Aus der DE 100 10 737 C2 ist ein Radiator bekannt, dessen Kühlrohre im Querschnitt eckig ausgebildet sind. Zwei solcher Kühlrohre sind durch Sicken miteinander verbunden, so dass das Volumen der Hohlräumen durch Ausbauchungen vergrößerbar ist.

Der Erfindung liegt die Aufgabe zugrunde, einen verbesserten Radiator zur Kühlung einer Kühlflüssigkeit eines Transformators anzugeben, der insbesondere den Wartungs- und Reparaturbedarf des Transformators reduziert.

Die Aufgabe wird erfindungsgemäß durch einen Radiator mit den Merkmalen des Anspruchs 1 gelöst.

Vorteilhafte Ausgestaltungen der Erfindung sind Gegenstand der Unteransprüche.

Ein erfindungsgemäßer Radiator zur Kühlung einer Kühlflüssigkeit eines Transformators umfasst wenigstens einen Kühlkörper, der mehrere parallel zu einer Längsachse des Kühlkörpers verlaufende und voneinander beabstandete Kühlrohre zur Aufnahme von Kühlflüssigkeit aufweist. Jedes Kühlrohr weist wenigstens eine entlang der Längsachse des Kühlkörpers verlaufende Kühlrohrwand, die zur Vergrößerung des von dem Kühlrohr umschlossenen Volumens elastisch verformbar ausgebildet ist, auf. Dabei sind die Kühlrohre voneinander beabstandet entlang einer X-Richtung nebeneinander angeordnet und verlaufen jeweils parallel zu einer in einer Z-Richtung verlaufenden Längsachse des Radiators, so dass je zwei benachbarte Kühlrohre durch einen in der Z-Richtung verlaufenden Trennspalt voneinander getrennt sind. Die Erfindung sieht auch vor, dass wenigstens eine elastisch verformbare Kühlrohrwand zwei entlang der Längsachse des Kühlkörpers verlaufende Randbereiche und einen diese beiden Randbereiche verbindenden elastisch verformbaren Mittelbereich aufweist, wobei der Mittelbereich im unverformten Zustand im Wesentlichen eben ausgebildet ist und jeder Randbereich als zu einer Außenseite der Kühlrohrwand gewölbte Welle mit einem parallel zur Längsachse des Kühlkörpers verlaufenden Wellenkamm ausgebildet ist.

Ein derartiger Radiator kann thermische Expansionen der Kühlflüssigkeit durch Vergrößerung der von den Kühlrohren umschlossenen Volumina kompensieren. Bei entsprechender Auslegung des Radiators kann der Radiator dadurch neben der Kühlung der Kühlflüssigkeit auch die Funktion eines Ausdehnungsgefäßes zur Kompensation thermischer Expansionen der Kühlflüssigkeit übernehmen. Ein Transformator mit einem derartig ausgebildeten Radiator benötigt dadurch kein zusätzliches Ausdehnungsgefäß und somit auch keine Kühlflüssigkeitsleitungen zwischen dem Ausdehnungsgefäß und dem Transformatorkessel. Dadurch werden vorteilhaft die Anzahl von Komponenten des Transformators und der dafür benötigte Bauraum sowie der Wartungs- und Reparaturbedarf für diese Komponenten reduziert. Außerdem kann ein Kontakt der Kühlflüssigkeit mit der Umgebung, wie er bei der Verwendung eines Ausdehnungsgefäßes prinzipbedingt eintritt, und eine dadurch verursachte Beeinträchtigung der Kühlflüssigkeit und damit in Kontakt stehender Bauteile vorteilhaft vermieden werden.

Die Erfindung ermöglicht vorteilhaft, eine elastisch verformbare Kühlrohrwand auf einfache Weise allein durch die Form der Kühlrohrwand zu realisieren.

Eine Weitergestaltung der vorgenannten Ausgestaltung der Erfindung sieht vor, dass wenigstens ein Kühlrohr zwei sich gegenüber liegende derartig ausgebildete Kühlrohrwände aufweist.

Dadurch wird vorteilhaft die durch die elastische Verformung der Kühlrohrwände erzielbare Vergrößerung des von dem Kühlrohr umschlossenen Volumens gegenüber einem Kühlrohr mit nur einer elastisch verformbaren Kühlrohrwand erhöht.

Eine Weitergestaltung der vorgenannten Ausgestaltungen der Erfindung sieht vor, dass wenigstens ein Kühlrohr aus zwei sich gegenüber liegenden elastisch verformbaren Kühlrohrwänden der beschriebenen Art besteht, wobei die Randbereiche dieser Kühlrohrwände jeweils in einem parallel zur Längsachse des Kühlkörpers verlaufenden und von dem Mittelbereich der jeweiligen Kühlrohrwand abgewandten Flanschbereich auslaufen, der mit einem korrespondierenden Flanschbereich der anderen Kühlrohrwand kühlflüssigkeitsdicht verbunden ist.

Dadurch kann ein Kühlrohr in einfacher und effizienter Weise aus zwei elastisch verformbaren Kühlrohrwänden gefertigt werden, indem diese beiden Kühlrohrwände in ihren Flanschbereichen miteinander verbunden werden.

Eine weitere Ausgestaltung der Erfindung sieht vor, dass jede elastisch verformbare Kühlrohrwand aus einem Stahlblech gefertigt ist.

Dies ermöglicht eine einfach realisierbare Herstellung elastisch verformbarer und dennoch stabiler Kühlrohrwände der vorgenannten Art, da Stahlblech stabil, relativ einfach formbar und bei geeignet gewählter Dicke dennoch elastisch verformbar ist.

Eine weitere Ausgestaltung der Erfindung sieht vor, dass jeder Kühlkörper wenigstens einen Kühlflüssigkeitseinlassbereich mit einer Einlassöffnung zum Einlassen von Kühlflüssigkeit in den Kühlkörper aufweist, wobei der Kühlflüssigkeitseinlassbereich mit einem ersten Ende wenigstens eines Kühlrohres zur Leitung von Kühlflüssigkeit aus dem Kühlflüssigkeitseinlassbereich in das Kühlrohr verbunden ist.

Eine weitere Ausgestaltung der Erfindung sieht vor, dass jeder Kühlkörper wenigstens einen Kühlflüssigkeitsauslassbereich mit einer Auslassöffnung zum Auslassen von Kühlflüssigkeit aus dem Kühlkörper aufweist, wobei der Kühlflüssigkeitsauslassbereich mit einem zweiten Ende wenigstens eines Kühlrohres zur Leitung von Kühlflüssigkeit aus dem Kühlrohr in den Kühlflüssigkeitsauslassbereich verbunden ist.

Die beiden vorgenannten Ausgestaltungen der Erfindung ermöglichen vorteilhaft die Zufuhr bzw. Abfuhr von Kühlflüssigkeit zu bzw. aus einem Kühlkörper und dessen Kühlrohren über den Kühlflüssigkeitseinlassbereich bzw. den Kühlflüssigkeitsauslassbereich des Kühlkörpers.

Eine weitere Ausgestaltung der Erfindung sieht vor, dass der Radiator mehrere hintereinander angeordnete Kühlkörper aufweist.

Dadurch kann die Kühlleistung des Radiators vorteilhaft gesteigert und dem jeweiligen Transformator angepasst werden.

Ein erfindungsgemäßer Transformator umfasst einen Transformatorkessel, der wenigstens teilweise mit einer Kühlflüssigkeit befüllbar ist, einen erfindungsgemäßen Radiator zur Kühlung der Kühlflüssigkeit, wenigstens eine erste Verbindungsleitung zur Leitung von Kühlflüssigkeit aus dem Transformatorkessel in den Radiator und wenigstens eine zweite Verbindungsleitung zur Leitung von Kühlflüssigkeit aus dem Radiator in den Transformatorkessel.

Wie oben bereits ausgeführt wurde, kann ein derartiger Transformator bei entsprechender Auslegung des Radiators ohne ein Ausdehnungsgefäß zur Kompensation thermischer Expansionen der Kühlflüssigkeit realisiert werden, da der Radiator neben der Kühlung der Kühlflüssigkeit auch die Funktion des Ausdehnungsgefäßes übernimmt, was die oben genannten Vorteile insbesondere hinsichtlich der Reduzierung des Wartungs- und Reparaturbedarfs für den Transformator mit sich bringt.

Ausgestaltungen eines derartigen Transformators sehen vor, dass der Transformator einen Stufenschalter aufweist, der wenigstens eine Vakuumschaltkammer umfasst, und/oder dass der Transformatorkessel einen gemeinsamen Kühlflüssigkeitsraum für einen Stufenschalter und einen Aktivteil des Transformators aufweist, und/oder dass der Transformator eine Entgasungsvorrichtung zur Abführung von Gas aus dem Transformatorkessel und/oder eine Trocknungsvorrichtung zur Entfeuchtung der Kühlflüssigkeit aufweist.

Alle diese Ausgestaltungen reduzieren vorteilhaft weiter den Wartungs- und Reparaturbedarf für den Transformator. So sind Stufenschalter mit Vakuumschaltkammern weitgehend wartungsarm, und die Abführung von Gas aus dem Transformatorkessel durch eine Entgasungsvorrichtung sowie die Entfeuchtung der Kühlflüssigkeit durch eine Trocknungsvorrichtung verhindern die Beeinträchtigung der Kühlflüssigkeit und damit in Verbindung stehender Bauteile durch Gas bzw. Feuchtigkeit. Insbesondere ermöglicht ein erfindungsgemäßer Transformator dadurch auch die Verwendung einer biologisch abbaubaren Isolierflüssigkeit, z. B. eines natürlichen oder synthetischen Esters, als Kühlflüssigkeit mit einem akzeptablen Alterungsverhalten.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung von Ausführungsbeispielen, die im Zusammenhang mit den Zeichnungen näher erläutert werden. Dabei zeigen:
- FIG 1: eine Vorderansicht eines Kühlkörpers eines Radiators,
- FIG 2: eine transparente perspektivische Teildarstellung des in Figur 1 dargestellten Kühlkörpers,
- FIG 3: eine Seitenansicht des in Figur 1 dargestellten Kühlkörpers,
- FIG 4: eine transparente Draufsicht auf den in Figur 1 dargestellten Kühlkörper,
- FIG 5: einen vergrößerten Ausschnitt der Figur 4,
- FIG 6: eine Querschnittsdarstellung eines Kühlrohres, und
- FIG 7: schematisch einen Transformator.

Einander entsprechende Teile sind in allen Figuren mit den gleichen Bezugszeichen versehen.

Die Figuren 1 bis 5 zeigen verschiedene Darstellungen eines Kühlkörpers 3 eines Radiators 1 zur Kühlung einer Kühlflüssigkeit eines in Figur 7 schematisch dargestellten Transformators 100, wobei zum besseren Verständnis jeweils auch ein Koordinatensystem mit kartesischen Koordinaten X, Y, Z dargestellt ist. Dabei zeigen Figur 1 eine Vorderansicht des Kühlkörpers 3, Figur 2 eine transparente perspektivische Teildarstellung des Kühlkörpers 3, Figur 3 eine Seitenansicht des Kühlkörpers 3, Figur 4 eine transparente Draufsicht auf den Kühlkörper 3 und Figur 5 einen vergrößerten Ausschnitt der Figur 4. Der Radiator 1 umfasst gemäß einem einfachen Ausführungsbeispiel nur einen derartigen Kühlkörper 3, gemäß anderen Ausführungsbeispielen mehrere derartige Kühlkörper 3, die beispielsweise entlang der Y-Richtung hintereinander angeordnet sind.

Der Kühlkörper 3 ist flach ausgebildet, so dass er sich im Wesentlichen in einer XZ-Ebene des dargestellten Koordinatensystems erstreckt und in der Y-Richtung eine im Vergleich zu seinen Ausdehnungen in der X-Richtung und der Y-Richtung geringe Ausdehnung hat.

Der Kühlkörper 3 weist mehrere (im dargestellten Ausführungsbeispiel fünf) Kühlrohre 5 zur Aufnahme von Kühlflüssigkeit auf. Die Kühlrohre 5 sind voneinander beabstandet entlang der X-Richtung nebeneinander angeordnet und verlaufen jeweils parallel zu einer in der Z-Richtung verlaufenden Längsachse des Radiators 1, so dass je zwei benachbarte Kühlrohre 5 durch einen in der Z-Richtung verlaufenden Trennspalt 7 voneinander getrennt sind.

Oberhalb der Kühlrohre 5 weist der Kühlkörper 3 einen Kühlflüssigkeitseinlassbereich 9 mit einer Einlassöffnung 11 zum Einlassen von Kühlflüssigkeit in den Kühlkörper 3 auf, wobei der Kühlflüssigkeitseinlassbereich 9 mit einem oberen, ersten Ende 13 jedes Kühlrohres 5 zur Leitung von Kühlflüssigkeit aus dem Kühlflüssigkeitseinlassbereich 9 in das Kühlrohr 5 verbunden ist.

Unterhalb der Kühlrohre 5 weist der Kühlkörper 3 einen Kühlflüssigkeitsauslassbereich 15 mit einer Auslassöffnung 17 zum Auslassen von Kühlflüssigkeit aus dem Kühlkörper 3 auf, wobei der Kühlflüssigkeitsauslassbereich 15 mit einem unteren, zweiten Ende 19 jedes Kühlrohres 5 zur Leitung von Kühlflüssigkeit aus dem Kühlrohr 5 in den Kühlflüssigkeitsauslassbereich 15 verbunden ist.

Figur 6 zeigt eine Querschnittsdarstellung eines Kühlrohres 5 in einer XY-Ebene. Jedes Kühlrohr 5 besteht aus zwei sich gegenüber liegenden Kühlrohrwänden 21, die beispielsweise jeweils aus einem Stahlblech gefertigt sind. Jede Kühlrohrwand 21 weist zwei in Z-Richtung verlaufende Randbereiche 23 und einen diese beiden Randbereiche 23 verbindenden elastisch verformbaren Mittelbereich 25 auf. Der Mittelbereich 25 ist im unverformten Zustand im Wesentlichen eben ausgebildet.

Jeder Randbereich 23 ist als zu einer Außenseite der Kühlrohrwand 21 gewölbte Welle mit einem in Z-Richtung verlaufenden Wellenkamm ausgebildet. Ferner läuft jeder Randbereich 23 jeweils in einem von dem Mittelbereich 25 der jeweiligen Kühlrohrwand 21 abgewandten Flanschbereich 27 aus, der mit einem korrespondierenden Flanschbereich 27 der anderen Kühlrohrwand 21 kühlflüssigkeitsdicht verbunden, beispielsweise verschweißt, ist.

Der Kühlkörper 3 ist bis auf die Einlassöffnung 11 und die Auslassöffnung 17 kühlflüssigkeitsdicht geschlossen, so dass außer durch die Einlassöffnung 11 und die Auslassöffnung 17 keine Kühlflüssigkeit in den Kühlkörper 3 eintreten kann oder aus dem Kühlkörper 3 austreten kann.

Figur 7 zeigt schematisch ein Ausführungsbeispiel eines Transformators 100. Der Transformator 100 umfasst einen Transformatorkessel 102, der wenigstens teilweise mit einer Kühlflüssigkeit befüllbar ist, einen Radiator 1 gemäß einem der oben anhand der Figuren 1 bis 6 beschriebenen Ausführungsbeispiele, eine erste Verbindungsleitung 104 zur Leitung von Kühlflüssigkeit aus dem Transformatorkessel 102 in den Radiator 1 und eine zweite Verbindungsleitung 106 zur Leitung von Kühlflüssigkeit aus dem Radiator 1 in den Transformatorkessel 102.

Ferner umfasst der Transformator 100 optional einen in dem Transformatorkessel 102 angeordneten Stufenschalter 108 und/oder eine vorzugsweise an einer Oberseite des Transformatorkessels 102 angeordnete Entgasungsvorrichtung 110 und/oder eine an dem Transformatorkessel 102 angeordnete Trocknungsvorrichtung 112. Der Transformatorkessel 102 weist vorzugsweise einen gemeinsamen Kühlflüssigkeitsraum für den Stufenschalter 108 und einen (nicht näher dargestellten) Aktivteil des Transformators 100 auf.

Die erste Verbindungsleitung 104 ist beispielsweise als ein zwischen dem Transformatorkessel 102 und dem Radiator 1 verlaufendes Sammelrohr ausgebildet, das an jeden Kühlkörper 3 des Radiators 1 durch eine Öffnung in dem Sammelrohr zu der Einlassöffnung 11 des jeweiligen Kühlkörpers 3 angeschlossen ist. Die zweite Verbindungsleitung 106 ist entsprechend beispielsweise als ein zwischen dem Transformatorkessel 102 und dem Radiator 1 verlaufendes Sammelrohr ausgebildet, das an jeden Kühlkörper 3 des Radiators 1 durch eine Öffnung in dem Sammelrohr zu der Auslassöffnung 17 des jeweiligen Kühlkörpers 3 angeschlossen ist.

Der Stufenschalter 108 dient der Einstellung eines Spannungsübersetzungsverhältnisses des Transformators 100 und umfasst vorzugsweise wenigstens eine (nicht näher dargestellte) Vakuumschaltkammer. Die Entgasungsvorrichtung 110 dient der Abführung von Gas aus dem Transformatorkessel 102, das z. B. aus der Kühlflüssigkeit ausgast. Die Trocknungsvorrichtung 112 dient der Entfeuchtung der Kühlflüssigkeit.

Der Transformator 100 umfasst insbesondere kein zusätzliches Ausdehnungsgefäß zur Aufnahme von Kühlflüssigkeit aus dem Transformatorkessel 102 im Falle einer thermischen Expansion von Kühlflüssigkeit im Transformatorkessel 102. Die Funktion eines derartigen Ausdehnungsgefäßes wird von dem Radiator 1 übernommen, der derartige thermische Expansionen der Kühlflüssigkeit durch Vergrößerungen der von den Kühlrohren 5 des Radiators 1 umschlossenen Volumina durch elastische Verformungen der Kühlrohrwände 21 der Kühlrohre 5 kompensiert.

Andere Ausführungsbeispiele eines Transformators 100 umfassen mehrere Radiatoren 1, die beispielsweise an verschiedenen Seiten des Transformatorkessels 102 angeordnet sind, und/oder mehrere Verbindungsleitungen 104, 106 zur Leitung von Kühlflüssigkeit zwischen dem Transformatorkessel 102 und dem Radiator 1 oder den Radiatoren 1.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Radiator (1) zur Kühlung einer Kühlflüssigkeit eines Transformators (100), der Radiator (1) umfassend
- wenigstens einen Kühlkörper (3) mit mehreren parallel zu einer Längsachse des Kühlkörpers (3) verlaufenden und voneinander beabstandeten Kühlrohren (5) zur Aufnahme von Kühlflüssigkeit,
- wobei jedes Kühlrohr (5) wenigstens eine entlang der Längsachse des Kühlkörpers (3) verlaufende Kühlrohrwand (21) aufweist, die zur Vergrößerung des von dem Kühlrohr (5) umschlossenen Volumens elastisch verformbar ausgebildet ist,
wobei
- die Kühlrohre (5) voneinander beabstandet entlang einer X-Richtung nebeneinander angeordnet sind und jeweils parallel zu einer in einer Z-Richtung verlaufenden Längsachse des Radiators (1) verlaufen, so dass je zwei benachbarte Kühlrohre (5) durch einen in der Z-Richtung verlaufenden Trennspalt (7) voneinander getrennt sind, und **dadurch gekennzeichnet, dass** wenigstens eine elastisch verformbare Kühlrohrwand (21) zwei entlang der Längsachse des Kühlkörpers (3) verlaufende Randbereiche (23) und einen diese beiden Randbereiche (23) verbindenden elastisch verformbaren Mittelbereich (25) aufweist, wobei der Mittelbereich (25) im unverformten Zustand im Wesentlichen eben ausgebildet ist und jeder Randbereich (23) als zu einer Außenseite der Kühlrohrwand (21) gewölbte Welle mit einem parallel zur Längsachse des Kühlkörpers (3) verlaufenden Wellenkamm ausgebildet ist.

2. Radiator (1) nach Anspruch 1,
**dadurch gekennzeichnet, dass** wenigstens ein Kühlrohr (5) zwei sich gegenüber liegende Kühlrohrwände (21) aufweist.

3. Radiator (1) nach Anspruch 2, **dadurch gekennzeichnet, dass** die Randbereiche (23) jeweils in einem parallel zur Längsachse des Kühlkörpers (3) verlaufenden und von dem Mittelbereich (25) der jeweiligen Kühlrohrwand (21) abgewandten Flanschbereich (27) auslaufen, der mit einem korrespondierenden Flanschbereich (27) der anderen Kühlrohrwand (21) kühlflüssigkeitsdicht verbunden ist.

4. Radiator (1) nach einem der vorhergehenden Ansprüche,
**dadurch gekennzeichnet, dass** jede elastisch verformbare Kühlrohrwand (21) aus einem Stahlblech gefertigt ist.

5. Radiator (1) nach einem der vorhergehenden Ansprüche,
**dadurch gekennzeichnet, dass** jeder Kühlkörper (3) wenigstens einen Kühlflüssigkeitseinlassbereich (9) mit einer Einlassöffnung (11) zum Einlassen von Kühlflüssigkeit in den Kühlkörper (3) aufweist, wobei der Kühlflüssigkeitseinlassbereich (9) mit einem ersten Ende (13) wenigstens eines Kühlrohres (5) zur Leitung von Kühlflüssigkeit aus dem Kühlflüssigkeitseinlassbereich (9) in das Kühlrohr (5) verbunden ist.

6. Radiator (1) nach einem der vorhergehenden Ansprüche,
**dadurch gekennzeichnet, dass** jeder Kühlkörper (3) wenigstens einen Kühlflüssigkeitsauslassbereich (15) mit einer Auslassöffnung (17) zum Auslassen von Kühlflüssigkeit aus dem Kühlkörper (3) aufweist, wobei der Kühlflüssigkeitsauslassbereich (15) mit einem zweiten Ende (19) wenigstens eines Kühlrohres (5) zur Leitung von Kühlflüssigkeit aus dem Kühlrohr (5) in den Kühlflüssigkeitsauslassbereich (15) verbunden ist.

7. Radiator (1) nach einem der vorhergehenden Ansprüche,
**gekennzeichnet durch** mehrere hintereinander angeordnete Kühlkörper (3).

8. Transformator (100), umfassend
- einen Transformatorkessel (102), der wenigstens teilweise mit einer Kühlflüssigkeit befüllbar ist,
- einen Radiator (1) gemäß einem der vorhergehenden Ansprüche zur Kühlung der Kühlflüssigkeit,
- wenigstens eine erste Verbindungsleitung (104) zur Leitung von Kühlflüssigkeit aus dem Transformatorkessel (102) in den Radiator (1)
- und wenigstens eine zweite Verbindungsleitung (106) zur Leitung von Kühlflüssigkeit aus dem Radiator (1) in den Transformatorkessel (102).

9. Transformator (100) nach Anspruch 8,
**gekennzeichnet durch** einen Stufenschalter (108), der wenigstens eine Vakuumschaltkammer umfasst.

10. Transformator (100) nach Anspruch 8 oder 9,
**dadurch gekennzeichnet, dass** der Transformatorkessel (102) einen gemeinsamen Kühlflüssigkeitsraum für einen Stufenschalter (108) und einen Aktivteil des Transformators (100) aufweist.

11. Transformator (100) nach einem der Ansprüche 8 bis 10,
**gekennzeichnet durch** eine Entgasungsvorrichtung (110) zur Abführung von Gas aus dem Transformatorkessel (102).

12. Transformator (100) nach einem der Ansprüche 8 bis 11,
**gekennzeichnet durch** eine Trocknungsvorrichtung (112) zur Entfeuchtung der Kühlflüssigkeit.

## Claims

1. Radiator (1) for cooling a cooling liquid of a transformer (100), the radiator (1) comprising
- at least one heat sink (3) having a plurality of cooling pipes (5) which run parallel to a longitudinal axis of the heat sink (3), are spaced apart from one another and are intended to hold cooling liquid,
- wherein each cooling pipe (5) has at least one cooling pipe wall (21) which runs along the longitudinal axis of the heat sink (3) and is elastically deformable in order to increase the volume enclosed by the cooling pipe (5),
wherein
- the cooling pipes (5) are arranged beside one another in a manner spaced apart from one another along an X direction and each run parallel to a longitudinal axis of the radiator (1) running in a Z direction, with the result that each two adjacent cooling pipes (5) are separated from one another by a separating gap (7) running in the Z direction, **characterized in that**
at least one elastically deformable cooling pipe wall (21) has two edge regions (23) running along the longitudinal axis of the heat sink (3) and an elastically deformable central region (25) connecting these two edge regions (23), wherein the central region (25) is substantially flat in the undeformed state, and each edge region (23) is in the form of a wave which is curved towards an outer side of the cooling pipe wall (21) and has a crest of a wave running parallel to the longitudinal axis of the heat sink (3).

2. Radiator (1) according to Claim 1, **characterized in that** at least one cooling pipe (5) has two opposite cooling pipe walls (21).

3. Radiator (1) according to Claim 2, **characterized in that** the edge regions (23) each end in a flange region (27) which runs parallel to the longitudinal axis of the heat sink (3), faces away from the central region (25) of the respective cooling pipe wall (21) and is connected to a corresponding flange region (27) of the other cooling pipe wall (21) in a cooling-liquid-tight manner.

4. Radiator (1) according to one of the preceding claims, **characterized in that** each elastically deformable cooling pipe wall (21) is produced from sheet steel.

5. Radiator (1) according to one of the preceding claims, **characterized in that** each heat sink (3) has at least one cooling liquid inlet region (9) with an inlet opening (11) for letting cooling liquid into the heat sink (3), wherein the cooling liquid inlet region (9) is connected to a first end (13) of at least one cooling pipe (5) for guiding cooling liquid from the cooling liquid inlet region (9) into the cooling pipe (5).

6. Radiator (1) according to one of the preceding claims, **characterized in that** each heat sink (3) has at least one cooling liquid outlet region (15) with an outlet opening (17) for letting cooling liquid out of the heat sink (3), wherein the cooling liquid outlet region (15) is connected to a second end (19) of at least one cooling pipe (5) for guiding cooling liquid from the cooling pipe (5) into the cooling liquid outlet region (15).

7. Radiator (1) according to one of the preceding claims, **characterized by** a plurality of heat sinks (3) arranged behind one another.

8. Transformer (100) comprising
- a transformer tank (102) which can be at least partially filled with a cooling liquid,
- a radiator (1) according to one of the preceding claims for cooling the cooling liquid,
- at least one first connecting line (104) for guiding cooling liquid from the transformer tank (102) into the radiator (1),
- and at least one second connecting line (106) for guiding cooling liquid from the radiator (1) into the transformer tank (102).

9. Transformer (100) according to Claim 8, **characterized by** a tap changer (108) which comprises at least one vacuum switching chamber.

10. Transformer (100) according to Claim 8 or 9, **characterized in that** the transformer tank (102) has a common cooling liquid space for a tap changer (108) and an active part of the transformer (100).

11. Transformer (100) according to one of Claims 8 to 10, **characterized by** a degassing apparatus (110) for discharging gas from the transformer tank (102).

12. Transformer (100) according to one of Claims 8 to 11, **characterized by** a drying apparatus (112) for dehumidifying the cooling liquid.

## Revendications

1. Radiateur (1) de refroidissement d'un liquide de refroidissement d'un transformateur (100), le radiateur (1) comprenant
- au moins un refroidisseur (3) ayant, pour la réception de liquide de refroidissement, plusieurs tubes (5) de refroidissement à distance les uns des autres et s'étendant parallèlement à un axe longitudinal du refroidisseur (3),
- dans lequel chaque tube (5) de refroidissement a au moins une paroi (21) s'étendant suivant l'axe longitudinal du refroidisseur (3) et constituée de manière déformable élastiquement pour agrandir le volume entouré par le tube (5) de refroidissement,
dans lequel
- les tubes (5) de refroidissement sont disposés à distance les uns des autres, les uns à côté des autres, suivant une direction X et s'étendent chacun parallèlement à un axe longitudinal, s'étendant dans une direction Z, du radiateur (1), de manière à ce que, respectivement deux tubes (5) de refroidissement voisins soient séparés l'un de l'autre par un intervalle (7) de séparation s'étendant dans la direction Z,
et **caractérisé en ce que**
au moins une paroi (21) déformable élastiquement de tube de refroidissement a deux parties (23) de bord s'étendant suivant l'axe longitudinal du refroidisseur (3) et une partie (25) médiane déformable élastiquement reliant ces deux parties (23) de bord, la partie (25) médiane étant, à l'état non déformé, constituée sensiblement plane et chaque partie (23) de bord étant constituée sous la forme d'une ondulation cintrée vers un côté extérieur de la paroi (21) de tube de refroidissement et ayant une crête d'ondulation s'étendant parallèlement à l'axe longitudinal du refroidisseur (3) .

2. Radiateur (1) suivant la revendication 1,
**caractérisé en ce qu'**au moins un tube (5) de refroidissement a deux parois (21) opposées l'une à l'autre.

3. Radiateur (1) suivant la revendication 2,
**caractérisé en ce que** les parties (23) de bord se prolongent chacune en une partie (27) de bride, qui s'étend parallèlement à l'axe longitudinal du refroidisseur (3), qui est loin de la partie (25) médiane de la paroi (21) respective de tube de refroidissement et qui est reliée d'une manière étanche au liquide de refroidissement à une partie (27) de bride correspondante de l'autre paroi (21) de tube de refroidissement.

4. Radiateur (1) suivant l'une des revendications précédentes,
**caractérisé en ce que** la paroi (21) déformable élastiquement de tube de refroidissement est fabriquée en une tôle d'acier.

5. Radiateur (1) suivant l'une des revendications précédentes,
**caractérisé en ce que** chaque refroidisseur (3) a au moins une partie (9) d'entrée de liquide de refroidissement, ayant une ouverture (11) d'entrée pour l'entrée de fluide refroidissement dans le refroidisseur (3), la partie (9) d'entrée de liquide de refroidissement communiquant avec une première extrémité (13) d'au moins un tube (5) de refroidissement pour conduire du liquide de refroidissement de la partie (9) d'entrée de liquide de refroidissement au tube (5) de refroidissement.

6. Radiateur (1) suivant l'une des revendications précédentes,
**caractérisé en ce que** chaque refroidisseur (3) a au moins une partie (15) de sortie de liquide de refroidissement, ayant une ouverture (17) de sortie pour la sortie de liquide de refroidissement du refroidisseur (3), la partie (15) de sortie de liquide de refroidissement communiquant avec une deuxième entrée (19) d'au moins un tube (5) de refroidissement pour conduire du liquide de refroidissement du tube (5) de refroidissement à la partie (15) de sortie de liquide de refroidissement.

7. Radiateur (1) suivant l'une des revendications précédentes,
**caractérisé par** plusieurs refroidisseurs montés les uns derrière les autres.

8. Transformateur (100), comprenant
- une cuve (102) de transformateur, qui peut être emplie, au moins en partie, d'un liquide de refroidissement,
- un radiateur (1) suivant l'une des revendications précédentes, pour refroidir le liquide de refroidissement,
- au moins un premier conduit (104) de communication pour conduire du liquide de refroidissement de la cuve (102) du transformateur au radiateur (1)
- et au moins un deuxième conduit (106) de liaison pour conduire du liquide de refroidissement du radiateur (1) à la cuve (102) du transformateur.

9. Transformateur (100) suivant la revendication 8,
**caractérisé par** un commutateur (108) à gradin, qui comprend au moins une chambre d'interrupteur à vide.

10. Transformateur (100) suivant la revendication 8 ou 9,
**caractérisé en ce que** la cuve (102) du transformateur a un espace commun de liquide de refroidissement pour un commutateur (108) à gradin et pour une partie active du transformateur (100).

11. Transformateur (100) suivant l'une des revendications 8 à 10,
**caractérisé par** un dispositif (110) de dégazage pour évacuer du gaz de la cuve (102) du transformateur.

12. Transformateur (100) suivant l'une des revendications 8 à 11,
**caractérisé par** un dispositif (112) de séchage pour déshumidifier le liquide de refroidissement.
